# DEMANDE DE BREVET EUROPEEN

(11) **EP 0 071 952 A1**
(43) Date de publication de la demande: **16.02.1983**
(21) Numéro de dépôt: 82106986.1
(22) Date de dépôt: 03.08.1982
(51) Int. Cl.: H01B 17/22

(54) **Ligature pour la retenue d'un conducteur électrique dans la gorge latérale d'un isolateur rigide**

(30) Priorité: 05.08.1981 FR 8115205; 06.04.1982 FR 8205929
(71) Demandeur: CERAVER Société anonyme dite:, F-75008 Paris (FR)
(72) Inventeur: Willem, Michel, F-03200 Vichy (FR); Gamet, Lucien, F-03270 Saint-Yorre (FR)
(74) Mandataire: Weinmiller, Jürgen

(57) **Abrégé**

Ligature pour la retenue d'un conducteur électrique (5) dans la gorge latérale (4) d'un isolateur rigide (1); elle comporte deux branches (11, 6) sensiblement symétriques par rapport à un plan de symétrie de l'isolateur (1) orthogonal audit câble, chaque branche ayant une partie intermédiaire en arc de cercle dont le rayon de courbure est sensiblement celui du fond de ladite gorge latérale (4), passant ensuite dans un anneau (10) commun aux deux branches, et présentant sa première extrémité sous la forme d'une attache préformée spiralée pour ledit câble (5) et la seconde extrémité en forme de boucle (7, 12); une pièce (20) en élastomère épousant la forme de ladite gorge (4) est disposée entre les deux boucles (7, 12) et l'ensemble boucles-pièce en élastomère est serré dans la gorge par un moyen de serrage (21, 22).

## Description

L'invention concerne une ligature pour la retenue d'un conducteur électrique dans la gorge latérale d'un isolateur rigide.

Elle s'applique en particulier aux lignes sur isolateurs rigides en moyenne ou basse tension.

On connaît une ligature conforme au brevet français n° 2 493 583 du 4 novembre 1980. Cette ligature est repliée élastiquement en son milieu pour constituer une zone de verrouillage-déverrouillage coopérant avec un moyen de verrouillage-déverrouillage. Elle forme deux branches sensiblement symétriques qui se présentent d'abord respectivement suivant deux arcs de cercle dont le rayon de courbure est sensiblement celui du fond de ladite gorge, qui passent ensuite dans un anneau commun autour duquel elles sont repliées ; leurs extrémités constituent respectivement deux attaches généralement spiralées autour dudit câble.

La présente invention a pour but de mettre en oeuvre une ligature de fabrication plus simple que la ligature précédente.

La présente invention a pour objet une ligature pour la retenue d'un conducteur électrique dans la gorge latérale d'un isolateur rigide comportant :
- deux branches sensiblement symétriques par rapport à un plan de symétrie de l'isolateur orthogonal au câble ; chaque branche a une extrémité en forme de boucle, puis une partie intermédiaire en arc de cercle dont le rayon de courbure est sensiblement celui du fond de la gorge ; enfin l'autre extrémité constitue une attache préformée spiralée pour le câble,
- un anneau à travers lequel passent les deux attaches spiralées,
- une pièce en élastomère épousant la forme de ladite gorge et située entre les deux boucles des deux branches,
- un moyen de serrage, du type boulon-écrou, de l'ensemble formé par ladite pièce et lesdites boucles.

Selon un mode de réalisation préférentiel, chaque branche est constituée par un fil métallique replié pour former une demi-boucle ou une boucle complète. Les deux fils peuvent être ensuite collés l'un à l'autre et forment un ruban qui est spiralé autour du câble, la spirale étant préformée.

Les extrémités du fil peuvent être avantageusement solidarisées entre elles, par exemple par soudure ou collage, dans le but d'éviter tout bord vif pouvant occasionner des accidents de manutention ou des perturbations radio.

Selon une autre variante, le nombre de fils est supérieur à deux, sur tout ou partie de chaque branche de la ligature, et ce, de façon particulièrement avantageuse, à partir de la sortie de la boucle.

Selon un mode de réalisation préféré, l'anneau à travers lequel passent les deux attaches spiralées est constitué par repli d'un fil métallique, et à chaque extrémité il y a superposition d'au moins un repli en épingle à cheveu et d'une spire ouverte. De préférence, les parties extrêmes du fil formant l'anneau sont légèrement cintrées de manière à ne pas faire saillie.

Dans une variante la pièce en élastomère à la forme d'un cylindre.

Dans une autre variante sa face destinée à être en contact avec la gorge de l'isolateur présente une convexité épousant la concavité de la gorge. Le boulon du moyen de serrage peut être rigidement noyé dans la pièce en élastomère au niveau de sa partie centrale.

D'autres caractéristiques de la présente invention apparaîtront au cours de la description suivante d'un mode de réalisation.

- La figure 1 montre en perspective un isolateur portant un câble et muni d'un dispositif selon l'invention,
- La figure 2 est une vue de dessus coupée de l'isolateur de la figure 1.
- Les figures 3 et 4 montrent plus en détail un anneau appartenant à une ligature selon l'invention.
- Les figures 5 à 7 illustrent une variante du moyen de serrage de la ligature des figures 1 et 2.

On voit sur les figures 1 et 2 un isolateur 1 comportant au moins une jupe 2, une tête 3, et une gorge intermédiaire 4 destinée à recevoir un câble 5. Ce dernier est retenu dans la gorge 4 à l'aide d'une ligature selon l'invention comportant deux branches 6 et 11 sensiblement symétriques.

la branche 6 est constituée par un fil métallique élastique, replié de manière à former une boucle 7, puis un ruban épousant la courbure de la gorge 4. Ce ruban passe dans un anneau 10 allongé décrit en détail plus loin, et ses deux fils 8 et 9 initialement préformés sont spiralés autour du câble 5. Il en est de même pour la branche 11 dont on a référencé la boucle 12, et les deux fils terminaux 13 et 14.

Remarquons que l'anneau 10 épouse la forme de la gorge de l'isolateur et constitue une zone d'appui linéaire pour le câble 5.

Les deux boucles 7 et 12 sont plaquées contre les deux extrémités d'une pièce en élastomère 20 en forme de cylindre. Des rondelles rigides intermédiaires 23 et 24 sont prévues pour le serrage. L'ensemble est comprimé grâce à un boulon 21 et un écrou 22. A ce moment, les deux branches 6 et 11 de la ligature se serrent sous le double effet du rapprochement des boucles 7 et 12 et du gonflement de la pièce en élastomère 20.

Pour retirer le câble 5 et sa ligature de la gorge 4 de l'isolateur 1, il suffit de desserrer suffisamment l'écrou 22 et on enlève l'ensemble par dessus la tête 3 de l'isolateur 1.

On voit dans les figures 3 et 4 un mode de réalisation préférentiel 41 de l'anneau 10 des figures 1 et 2.

A chaque extrémité, le fil métallique constituant l'anneau 41 forme un repli 42, 43 en épingle à cheveu qui est superposé avec une spire ouverte 44, 45. Le changement de direction de la branche 30 de la ligature se fait donc en prenant appui sur deux sections du fil de l'anneau 41, ce qui diminue le risque d'endommagement de cette ligature.

En outre les deux parties extrêmes 46, 47 du fil formant l'anneau 41 sont légèrement cintrées de manière à se trouver sensiblement dans un même plan vers "l'intérieur" de l'anneau, pour que les pointes extrêmes 48, 49 ne blessent ni le câble, ni le verre de l'isolateur 31. Le fil utilisé pour constituer l'anneau peut être de l'Alumoweld (aluminium + acier), ou de l'acier inoxydable, ou de l'Almelec.

On voit dans les figures 5 à 7 une autre variante de réalisation du moyen de serrage selon l'invention.

Il comporte une pièce 61 en élastomère dont la face 62 est susceptible d'épouser la forme de la gorge 70 de l'isolateur 71. Cette pièce présente une cavité cylindrique 63 destinée à recevoir une tige métallique 64 qui y sera maintenue rigidement fixée, par exemple par des ergots de retenue anti-rotation ou tout moyen équivalent. Les extrémités 65 et 66 de la tige lisse 64 sont filetées et destinées à recevoir les boucles 72 et 73 des deux branches, des rondelles de serrage 74, 75 et deux boulons d'extrémités 67 et 68. Le boulon 67 a son extrémité arrondie de manière à éviter les perturbations radio ; il présente une partie intermédiaire 69 usinée en écrou pour le serrage. Ce dernier peut être effectué à distance par l'intermédiaire d'un outil isolant. Le boulon 68 est tout à fait analogue au boulon 67.

L'invention présente de nombreux avantages.

Elle est d'une réalisation aisée et économique. La ligature est facile à poser ; elle est commode en cas de travail sous tension car il n'est pas nécessaire de la désolidariser du câble au moment du remplacement de l'isolateur.

Sa forme minimise les contraintes sur le diélectrique.

La pièce en élastomère assure une anti-rotation de la ligature autour de l'isolateur car elle épouse la forme de la gorge et joue le rôle de frein grâce à son coefficient de frottement élevé sur le verre.

Bien entendu l'invention n'est pas limitée au mode de réalisation qui vient d'être décrit. On peut mettre en oeuvre toute variante de boulon ou d'écrou dont la forme facilite le travail à distance ; on peut remplacer la pièce en élastomère par plusieurs pièces en élastomère accolées et présentant des diamètres différents.

## Revendications

1/ Ligature pour la retenue d'un conducteur électrique (5) dans la gorge latérale (4) d'un isolateur rigide (1), comportant deux branches (11, 6) sensiblement symétriques par rapport à un plan de symétrie de l'isolateur orthogonal audit câble, chaque branche ayant une partie intermédiaire en arc de cercle dont le rayon de courbure est sensiblement celui du fond de la gorge (4), passant ensuite dans un anneau (10) commun aux deux branches, et présentant sa première extrémité sous la forme d'une attache spiralée préformée pour ledit câble, caractérisée par le fait que la seconde extrémité de chaque branche a sensiblement la forme d'une boucle (7, 12), qu'au moins une pièce en élastomère (20) est disposée entre les boucles (7, 12) des deux branches (6, 11) et que l'ensemble pièce en élastomère-boucles est maintenu par un moyen de serrage (21, 22).

2/ Ligature selon la revendication 1, caractérisée par le fait que chaque branche (6) est constituée par au moins un fil métallique replié en son milieu de manière à former ladite boucle.

3/ Ligature selon la revendication 2, caractérisée par le fait que ladite boucle est ouverte.

4/ Ligature selon la revendication 2, caractérisée par le fait que ladite boucle est fermée.

5/ Ligature selon la revendication 2, caractérisée par le fait que le nombre de fils est supérieur à deux sur une partie de chaque branche. 6/ Ligature selon l'une des revendications 2 à 5, caractérisée par le fait que les fils (8, 9) sont solidarisés entre eux au niveau de ladite attache spiralée..

7/ Ligature selon la revendication 6, caractérisée par le fait que lesdits fils sont collés.

8/ Ligature selon l'une des revendications précédentes, caractérisée par le fait que ledit moyen de serrage est du type boulon-écrou.

9/ Ligature selon la revendication 8, caractérisée par le fait que ledit moyen de serrage comporte des rondelles de serrage (23, 24) situées de part et d'autre desdites boucles (7, 12).

10/ Ligature selon la revendication 1, caractérisée par le fait que ladite pièce en élastomère a la forme d'un cylindre (20).

11/ Ligature selon la revendication 1, caractérisée par le fait que ladite pièce en élastomère est constituée par plusieurs rondelles accolées présentant des diamètres différents.

12/ Ligature selon la revendication 1, caractérisée par le fait que la face (62) de ladite pièce (61) susceptible d'être en contact avec ladite -gorge présente une convexité épousant la concavité de ladite gorge latérale.

13/ Ligature selon la revendication 1, caractérisée par le fait que ledit anneau (41) est constitué par un repli d'un fil métallique et qu'à chaque extrémité dudit anneau, il y a superposition d'au moins un repli (42, 43) en épingle à cheveux et d'une spire ouverte (44, 45). 14/ Ligature selon la revendication 13, caractérisée par le fait que les parties extrêmes (46, 47) du fil métallique formant ledit anneau (41) sont légèrement cintrées de manière à ne pas faire saillie.
